# EUROPÄISCHE PATENTSCHRIFT

(11) **EP 2 311 300 B1**
(45) Veröffentlichungstag und Bekanntmachung des Hinweises auf die Patenterteilung: **21.03.2012**
(21) Anmeldenummer: 09780713.5
(22) Anmeldetag: 16.07.2009
(51) Int. Cl.: H05B 41/04

(54) **HOCHSPANNUNGSIMPULSGENERATOR UND HOCHDRUCKENTLADUNGSLAMPE MIT EINEM HOCHSPANNUNGSIMPULSGENERATOR**
HIGH-VOLTAGE PULSE GENERATOR AND HIGH-PRESSURE DISCHARGE LAMP HAVING A HIGH-VOLTAGE PULSE GENERATOR
GÉNÉRATEUR D'IMPULSIONS À HAUTE TENSION ET LAMPE À DÉCHARGE À HAUTE PRESSION DOTÉE D'UN GÉNÉRATEUR D'IMPULSIONS À HAUTE TENSION

(30) Priorität: 06.08.2008 DE 102008036611
(43) Veröffentlichungstag der Anmeldung: 20.04.2011
(73) Patentinhaber: OSRAM AG, 81543 München (DE)
(72) Erfinder: KLOSS, Andreas, 85579 Neubiberg (DE); WALTER, Steffen, 85667 Oberpframmern (DE)
(86) Internationale Anmeldenummer: PCT/EP2009/059156
(87) Internationale Veröffentlichungsnummer: WO 2010/015498

(56) Entgegenhaltungen:
- EP-A1- 0 974 985
- DE-A1-102005 061 832
- DE-A1-102007 010 898
- DE-A1-102007 010 899
- US-A1- 2002 180 572

## Beschreibung

### Technisches Gebiet

Die Erfindung betrifft einen Hochspannungsimpulsgenerator auf der Basis eines Spiral-Puls-Generators, wobei der Spiral-Puls-Generator als LTCC-Bauteil ausgeführt ist und aus mindestens zwei keramischen- und mindestens zwei metallhaltigen Schichten gewickelt ist. Die Erfindung betrifft ebenfalls eine Hochdruckentladungslampe mit einem rohrförmigen Außenkolben.

### Stand der Technik

Die Erfindung geht aus von einem Hochspannungsimpulsgenerator nach der Gattung des Hauptanspruchs.

Aus der DE 10 2005 061 832 A1 ist ein Hochspannungsimpulsgenerator auf der Basis eines Spiral-Puls-Generators bekannt, der als LTCC-Bauteil ausgeführt ist, so dass er im Lampensockel oder im Außenkolben einer Hochdruckentladungslampe Verwendung finden kann. Dieser Generator hat, wie auch in der **Fig. 1a** dargestellt, eine runde Grundform. **Fig. 1b** zeigt hier erläuternd den grundsätzlichen Zusammenhang der Spannungsverstärkung eines Spiral-Puls-Generators in Abhängigkeit von seinem Durchmesser. Die Spannungsverstärkung steigt mit zunehmendem Durchmesser zusehends. Bei Hochdruckentladungslampen, die eine höhere Zündspannung benötigen, zeigt sich jedoch das Problem, dass der Hochspannungsimpulsgenerator, der als runder Spiral-Puls-Generator ausgeführt ist, zu groß wird, da seine Ausgangsspannung U_{A} von seinen geometrischen Abmessungen, speziell seinem Außen- und Innendurchmesser (AD, ID) abhängt, wie aus folgender Formel hervorgeht: U_{A}=2xnxU_{L}x(AD-ID)/AD. Dabei steht n für die Windungszahl des Spiral-Puls-Generators, sowie U_{L} für die Lade- beziehungsweise Eingangsspannung. Diese Gleichung besagt, dass die Effizienz eines Spiral-Puls-Generators unter anderem vom Verhältnis der Differenz seines inneren und äußeren Durchmessers zu seinem mittleren Durchmesser bestimmt ist.

Benötigt die Hochdruckentladungslampe eine hohe Spannung zum zünden, also um einen dielektrischen Durchbruch zwischen ihren Elektroden zu erreichen, stellt das ein Problem dar, da dann der Außendurchmesser eines geeigneten Spiral-Puls-Generators größer wird als der Innendurchmesser des Außenkolbens der Hochdruckentladungslampe.

### Aufgabe

Es ist Aufgabe der Erfindung, einen Hochspannungsimpulsgenerator auf der Basis eines Spiral-Puls-Generators, wobei der Spiral-Puls-Generator als LTCC-Bauteil ausgeführt ist und aus mindestens zwei keramischen- und mindestens zwei metallhaltigen Schichten gewickelt ist, anzugeben, der mechanisch so ausgestaltet ist, dass er auch für Hochdruckentladungslampen Verwendung finden kann, die einen schlanken Außenkolben aufweisen. Es ist ebenfalls Aufgabe der Erfindung, eine solche Hochdruckentladungslampe mit schlankem Außenkolben anzugeben, die ein verbessertes Zündverhalten zeigt.

### Darstellung der Erfindung

Die Lösung der Aufgabe bezüglich des Hochspannungsimpulsgenerators erfolgt erfindungsgemäß mit einem Hochspannungsimpulsgenerator auf der Basis eines Spiral-Puls-Generators, wobei der Spiral-Puls-Generator als LTCC-Bauteil ausgeführt ist und aus mindestens zwei keramischen- und mindestens zwei metallhaltigen Schichten gewickelt ist, und der weiter die Merkmale des kennzeichnenden Teils von Anspruch 1 aufweist. Erstaunlicherweise hat sich nämlich gezeigt, dass die vom Spiral-Puls-Generator abgebbare Zündspannung nicht wesentlich sinkt, wenn der Spiral-Puls-Generator keine runde, sondern eine in eine Richtung abgeflachte Form wie z.B. eine ovale Form aufweist.

Der Hochspannungsimpulsgenerator besitzt dabei eine von der Kreisform abweichende Hohlzylindrische Form. Als Hohlzylindrische Form wird dabei eine Zylindrische Form angesehen, die von einer im Durchmesser kleineren aber genau so langen Zylindrischen Form durchbrochen ist. Besonders bevorzugt entspricht dabei der Umriss des Hochspannungsimpulsgenerators einer geschlossenen von der Kreisform abweichenden Kurve, wie z.B. einer ovalen Form in einer ersten Ausführungsform. Als ovale Form wird dabei eine Form mit den Eigenschaften, dass jede Gerade das Oval in höchstens zwei Punkten schneidet und jeder Punkt des Ovals genau eine Tangente hat, bezeichnet. Die Seitenansicht des Hochspannungsimpulsgenerators entspricht dabei der Form eines ovalen Rings.

In einer zweiten Ausführungsform entspricht der Umriss des Hochspannungsimpulsgenerators einer Kurve mit zwei gegenüberliegenden parallelen Geraden, die an zwei gegenüberliegenden Punkten der Gerade jeweils durch einen Halbkreis verbunden werden. Diese Form kann man sich ähnlich wie den Grundriss des Circus Maximus vorstellen. Die Seitenansicht entspricht dann analog der Form eines Rings, dessen Umriss zwei gegenüberliegenden parallelen Geraden entspricht, die an zwei gegenüberliegenden Punkten der Gerade jeweils durch einen Halbkreis verbunden werden.

Die Exzentrizität des Hochspannungsimpulsgenerators liegt dabei bevorzugt zwischen 1 und 10, besonders bevorzugt zwischen 1,5 und 3. Als Exzentrizität wir dabei das Verhältnis der Durchmesser des Hochspannungsimpulsgenerators in radial um 90° versetzte Richtungen angesehen.

Die Lösung der Aufgabe bezüglich der Hochdruckentladungslampe erfolgt mittels einer Hochdruckentladungslampe mit einem Rohrförmigen Außenkolben, dadurch gekennzeichnet, dass der Außenkolben der Hochdruckentladungslampe einen Hochspannungsimpulsgenerator mit einem oder mehreren der vorgenannten Merkmale aufweist. Der Außenkolben der Hochdruckentladungslampe weist dabei bevorzugt einen Innendurchmesser von 18-25 mm auf.

Die Hochdruckentladungslampe weist dabei bevorzugt eine Beschaltung des Spiral-Puls-Generators auf, die die Ladespannung des Spiral-Puls-Generators mittels einer Resonanzüberhöhung erzeugt. Die Beschaltung kann dabei im Lampensockel untergebracht sein, sie kann aber auch mit dem Spiral-Puls-Generator im Außenkolben der Hochdruckentladungslampe untergebracht sein.

Weitere vorteilhafte Weiterbildungen und Ausgestaltungen der Erfindung ergeben sich aus weiteren abhängigen Ansprüchen und aus der folgenden Beschreibung.

### Kurze Beschreibung der Zeichnung(en)

Die Erfindung wird nachstehend anhand von Ausführungsbeispielen näher erläutert. Es zeigen:
- Fig. 1a: Ein runder Spiral-Puls-Generator nach dem Stand der Technik.
- Fig. 1b: Ein Diagramm, das den Zusammenhang der Spannungsverstärkung eines Spiral-Puls-Generators nach dem Stand der Technik abhängig von seinem Durchmesser zeigt.
- Fig.: 2a Ein ovaler Spiral-Puls-Generator einer ersten Ausführungsform.
- Fig. 2b: Ein Spiral-Puls-Generator einer zweiten Ausführungsform, dessen Umriss einer Kurve mit zwei gegenüberliegenden parallelen Geraden entspricht, die an zwei gegenüberliegenden Punkten der Gerade jeweils durch einen Halbkreis verbunden werden.
- Fig. 3: Ein Diagramm, das die Ausgangsspannung eines runden Spiral-Puls-Generators nach dem Stand der Technik verglichen mit einem erfindungsgemäßen ovalen Spiral-Puls-Generator zeigt,
- Fig. 4: Ein Schaltbild der Beschaltung des Spiral-Puls-Generators.

### Bevorzugte Ausführung der Erfindung

### Erste Ausführungsform

In der ersten Ausführungsform, die in **Fig. 2a** gezeigt ist, hat der Spiral-Puls-Generator eine ovale Form. Erstaunlicherweise hat sich gezeigt, dass die Ausgangsspannung eines Spiral-Puls-Generators mit einer ovalen Form nur um ca. 1/3 geringer ist als die Ausgangsspannung eines vergleichbaren runden Spiral-Puls-Generators. In **Fig. 3** ist dies anschaulich dargestellt. Das Signal 32 zeigt die Ausgangsspannung eines runden Spiral-Puls-Generators, das Signal 34 die eines ovalen Spiral-Puls-Generators. Es ist deutlich zu sehen, dass die maximale Ausgangsspannung des runden Spiral-Puls-Generators nur um etwa ein drittel höher ist als die maximale Ausgangsspannung des ovalen Spiral-Puls-Generators. Ein runder Spiral-Puls-Generator, der einen ähnlichen Durchmesser wie die Breite eines ovalen Spiral-Puls-Generators hätte, würde eine signifikant niedrigere Ausgangsspannung erzeugen.

Ein ovaler Spiral-Puls-Generator kann aber längs in ein zylindrisches Volumen eingeführt werden, dass im Durchmesser begrenzt ist, nicht aber in der Länge. Dies ist bei bestimmten Hochdruckentladungslampen der Fall, die einen schlanken Außenkolben aufweisen. Der Außenkolben ist zu schlank, um einen geeigneten runden Spiral-Puls-Generator aufzunehmen, ein ovaler Spiral-Puls-Generator kann jedoch problemlos in den evtl. verlängerten Außenkolben einer Lampe eingebracht werden. Die Exzentrizität des Spiral-Puls-Generators, d.h. das Verhältnis $\frac{l}{b} ,$also der Länge 1 des Spiral-Puls-Generators zu seiner Breite b, beträgt hier zwischen 1 und 10, besonders bevorzugt zwischen 1,5 und 3.

Fig. 4 zeigt eine geeignete Beschaltung des erfindungsgemäßen Spiral-Puls-Generators, um eine Heißwiederzündfähigkeit der Hochdruckentladungslampe 5 zu gewährleisten. Der Spiral-Puls-Generator 1 ist wie oben beschrieben in den Außenkolben der Hochdruckentladungslampe 5 eingebaut. Alternativ kann der Spiral-Puls-Generator 1 auch in den Sockel der Hochdruckentladungslampe 5 eingebaut werden. Als Beschaltung sind noch eine Funkenstrecke 51 sowie ein Ladewiderstand 52 notwendig. Die Beschaltung kann in entsprechend temperaturfester Ausführung mit in den Außenkolben der Hochdruckentladungslampe 5 oder aber in den Sockel der Hochdruckentladungslampe 5 angeordnet werden. Die Beschaltung im Sockel birgt den Nachteil, dass bei einer Anordnung des Spiral-Puls-Generators 1 im Außenkolben der Hochdruckentladungslampe 5 drei Stromzuführungen in den Außenkolben geführt werden müssen. Findet der Spiral-Puls-Generator mit Beschaltung im Lampensockel Platz, so sind lediglich 2 Stromzuführungen notwendig, die aber Hochspannungsfest ausgeführt sein müssen. Bei einer Anordnung des Spiral-Puls-Generators samt Beschaltung im Außenkolben der Hochdruckentladungslampe 5 werden ebenfalls nur zwei Stromzuführungen benötigt, die auch nicht hochspannungsfest ausgeführt sein müssen.

Der Spiral-Puls-Generator wird hier jedoch nicht wie bisher als ,Zündtransformator' genutzt, sondern ist erfindungsgemäß Teil eines Resonanzkreises, der die kapazitiven Eigenschaften des Spiral-Puls-Generators verwendet. Der Resonanzkreis besteht vorzugsweise aus der Ausgangsinduktivität eines elektronischen Betriebsgerätes 20, sowie aus dem Ladewiderstand 52 und dem Spiral-Puls-Generator 1. Der Resonanzkreis wird derart angeregt, dass die Spannungsüberhöhung an der Kapazität, also am Spiral-Puls-Generator 1 auftritt. Durch die Spannungsüberhöhung liegt aber am Spiral-Puls-Generator eine Spannung an, die die Parallelgeschaltete Funkenstrecke 51 durchbrechen lässt, und die damit den Spiral-Puls-Generator triggert. Somit wird der bekannte Zündpuls des Spiral-Puls-Generators 1 von der durch den Resonanzkreis verursachten Spannungsüberhöhung überlagert, was eine höhere Zündspannung und auch eine signifikant höhere Zündenergie für die Hochdruckentladungslampe 5 zur Folge hat. Die Hochdruckentladungslampe 5 kann damit besser und sicherer gezündet werden. Die erfindungsgemäße Betriebsweise mit einer Resonanzüberhöhung kann natürlich auch mit einem bekannten Spiral-Puls-Generator aus dem Stand der Technik angewandt werden.

### Zweite Ausführungsform

Die zweite Ausführungsform, die in Fig. 2b gezeigt ist, unterscheidet sich von der ersten Ausführungsform lediglich durch die Form des Spiral-Puls-Generators. Hier hat der Spiral-Puls-Generator eine Form, dessen Umriss einer Kurve mit zwei gegenüberliegenden parallelen Geraden entspricht, die an zwei gegenüberliegenden Punkten der Gerade jeweils durch einen Halbkreis verbunden werden. Diese Form ist z.B. als Grundriss des Circus Maximus in Rom bekannt. Der Spiral-Puls-Generator hat hier gerade Segmente, dadurch lässt sich seine Exzentrizität, also sein Verhältnis der Länge 1 zur Breite b weiter steigern; die Exzentrizität des Spiral-Puls-Generators liegt auch hier zwischen 1 und 10, besonders bevorzugt zwischen 1,5 und 3.

Mit solch einem Spiral-Puls-Generator 1 und einer entsprechenden Auslegung der Beschaltung und des elektronische Betriebsgerätes gemäß Fig. 4 lässt sich eine Hochdruckentladungslampe 5 exzellent starten. Im Folgenden soll eine Beispielhafte Auslegung angegeben werden, die eine Konfiguration bestehend aus einer erfindungsgemäßen Hochdruckentladungslampe 5 mit dem erfindungsgemäßen Spiral-Puls-Generator 1 haben könnte. Der erfindungsgemäße Spiral-Puls-Generator weist dabei eine Kapazität von etwa 180nF auf. Um ein gutes Resonanzverhalten zu gewährleisten ist eine Güte von 10 für den Spiral-Puls-Generator 1 notwendig. Der Leitungs- und Ladewiderstand 52 hat einen Widerstandswert von etwa 5Ω. Die (in Fig. 4 nicht gezeigte) Drossel des elektronischen Betriebsgerätes 20 weist einen Induktivitätswert von etwa 0,45mH auf. Damit ergibt sich eine Resonanzfrequenz des Resonanzkreises von etwa 17,7kHz. Wenn das elektronische Betriebsgerät eine Ausgangsspannung von 200V aufweist, liegt bei dieser Frequenz eine Spannung von ca. 2000V am Spiral-Puls-Generator 1 an. Die Spannung am Spiral-Puls-Generator wird gegenüber der Ausgangsspannung des elektronischen Betriebsgerätes also verzehnfacht. Als Ausgangsspannung des elektronischen Betriebsgerätes wird hier die Spannung angesehen, die das elektronische Betriebsgerät vor der Zündung an die Lampe abgibt. Normalerweise wird zwischen elektronischem Betriebsgerät 20 und Hochdruckentladungslampe 5 noch ein Zündgerät angeordnet, dass aus den 200V Ausgangsspannung des Betriebsgerätes noch eine Zündspannung von 2-2,5 kV für die kaltzündung der Hochdruckentladungslampe generiert. Dies ist bei der erfindungsgemäßen Hochdruckentladungslampe nicht mehr notwendig, da das Zündgerät in Form des beschalteten Spiral-Puls-Generators 1 schon in der Lampe integriert ist. Dadurch, dass der erfindungsgemäße.Spiral-Puls-Generator mit seiner Exzentrizität aus der Ladespannung eine hohe Zündspannung im zweistelligen kV-Bereich generieren kann, ist es möglich, eine heißwiederzündfähige Hochdruckentladungslampe herzustellen, die direkt an ein lediglich leicht angepasstes elektronisches Betriebsgerät angeschlossen werden kann.

## Patentansprüche

1. Hochspannungsimpulsgenerator auf der Basis eines Spiral-Puls-Generators, wobei der Spiral-Puls-Generator als LTCC-Bauteil ausgeführt ist und aus mindestens zwei keramischen- und mindestens zwei elektrisch leitenden Schichten gewickelt ist, **dadurch gekennzeichnet, dass** der Umriss des Hochspannungsimpulsgenerators eine ovale Form aufweist oder der Umriss des Hochspannungsimpulsgenerators einer Kurve mit zwei gegenüberliegenden parallelen Geraden entspricht, die an zwei gegenüberliegenden Punkten der Gerade jeweils durch einen Halbkreis verbunden werden.

2. Hochspannungsimpulsgenerator nach Anspruch 1, dadurch gekenntzeichnet, dass die Seitenansicht des Hochspannungsimpulsgenerators der Form eines ovalen Rings entspricht.

3. Hochspannungsimpulsgenerator nach Anspruch 1, **dadurch gekennzeichnet, dass** die Seitenansicht des Hochspannungsimpulsgenerators der Form eines Rings entspricht, dessen Umriss zwei gegenüberliegenden parallelen Geraden entspricht, die an zwei gegenüberliegenden Punkten der Gerade jeweils durch einen Halbkreis verbunden werden.

4. Hochspannungsimpulsgenerator nach einem der vorhergehenden Ansprüche, **dadurch gekennzeichnet, dass** seine Exzentrizität, die als das Verhältnis der Durchmesser des Hochspannungsimpulsgenerators in radial um 90° versetzte Richtungen definiert ist, zwischen 1 und 10 liegt.

5. Hochspannungsimpulsgenerator nach einem der vorhergehenden Ansprüche, **dadurch gekennzeichnet, dass** seine Exzentrizität zwischen 1,5 und 3 liegt.

6. Hochdruckentladungslampe (5) mit einem Rohrförmigen Außenkolben, **dadurch gekennzeichnet, dass** der Außenkolben der Hochdruckentladungslampe (5) einen Hochspannungsimpulsgenerator (1) nach einem oder mehreren der Ansprüche 1-5 aufweist.

7. Hochdruckentladungslampe nach Anspruch 6, **dadurch gekennzeichnet, dass** der Außenkolben einen Innendurchmesser von 18-25 mm aufweist.

8. Hochdruckentladungslampe nach einem der Ansprüche 6 oder 7, **dadurch gekennzeichnet, dass** die Hochdruckentladungslampe (5) weiterhin eine Beschaltung (51, 52) des Spiral-Puls-Generators (1) aufweist, um die Ladespannung des Spiral-Puls-Generators (1) mittels einer Resonanzüberhöhung erzeugen zu können.

9. Hochdruckentladungslampe nach Anspruch 8, **dadurch gekennzeichnet, dass** die Beschaltung (51, 52) im Lampensockel untergebracht ist.

10. Hochdruckentladungslampe nach einem der Ansprüche 6-8, **dadurch gekennzeichnet, dass** die Beschaltung (51, 52) mit dem Spiral-Puls-Generator (1) im Außenkolben der Hochdruckentladungslampe (5) untergebracht ist.

## Claims

1. High-voltage pulse generator based on a spiral pulse generator, wherein the spiral pulse generator is implemented as an LTCC component and is wound from at least two ceramic and at least two electrically conducting layers, **characterised in that** the outline of the high-voltage pulse generator has an oval shape or the outline of the high-voltage pulse generator corresponds to a curve having two opposite parallel straight lines which are in each case joined at two opposite points of the straight line by a semicircle.

2. High-voltage pulse generator according to claim 1, **characterised in that** the side view of the high-voltage pulse generator corresponds to the shape of an oval ring.

3. High-voltage pulse generator according to claim 1, **characterised in that** the side view of the high-voltage pulse generator corresponds to the shape of a ring whose outline corresponds to two opposite parallel straight lines which are in each case joined at two opposite points of the straight line by a semicircle.

4. High-voltage pulse generator according to one of the preceding claims, **characterised in that** its eccentricity, which is defined as the ratio of the diameters of the high-voltage pulse generator in directions that are radially offset by 90°, is between 1 and 10.

5. High-voltage pulse generator according to one of the preceding claims, **characterised in that** its eccentricity is between 1.5 and 3.

6. High-pressure discharge lamp (5) having a tubular outer piston, **characterised in that** the outer piston of the high-pressure discharge lamp (5) has a high-voltage pulse generator (1) according to one or more of claims 1-5.

7. High-pressure discharge lamp according to claim 6, **characterised in that** the outer piston has an internal diameter of 18-25 mm.

8. High-pressure discharge lamp according to one of claims 6 or 7, **characterised in that** the high-pressure discharge lamp (5) additionally has a wiring (51, 52) of the spiral pulse generator (1) such as to enable the charging voltage of the spiral pulse generator (1) to be generated by means of resonance magnification.

9. High-pressure discharge lamp according to claim 8, **characterised in that** the wiring (51, 52) is accommodated in the lamp base.

10. High-pressure discharge lamp according to one of claims 6-9, **characterised in that** the wiring (51, 52) is accommodated together with the spiral pulse generator (1) in the outer piston of the high-pressure discharge lamp (5).

## Revendications

1. Générateur d'impulsions haute tension sur la base d'un générateur d'impulsions en spirale, ledit générateur d'impulsions en spirale étant réalisé sous forme de composant LTCC et comprenant au moins deux couches céramiques et d'au moins deux couches électro-conductrices enroulées, **caractérisé en ce que** le contour du générateur d'impulsions haute tension présente une forme ovale ou bien le contour du générateur d'impulsions haute tension correspond à une courbe ayant deux droites parallèles opposées, reliées par respectivement un demi-cercle à deux points opposés de la droite.

2. Générateur d'impulsions haute tension selon la revendication 1, **caractérisé en ce que** la vue de côté du générateur d'impulsions haute tension correspond à la forme d'un anneau ovale.

3. Générateur d'impulsions haute tension selon la revendication 1, **caractérisé en ce que** la vue de côté du générateur d'impulsions haute tension correspond à la forme d'un anneau dont le contour correspond à deux droites parallèles opposées, reliées par respectivement un demi-cercle à deux points opposés de la droite.

4. Générateur d'impulsions haute tension selon l'une des revendications précédentes, **caractérisé en ce que** son excentricité, définie comme étant le rapport des diamètres du générateur d'impulsions haute tension dans des directions radialement décalées de 90°, est comprise entre 1 et 10.

5. Générateur d'impulsions haute tension selon l'une des revendications précédentes, **caractérisé en ce que** son excentricité est comprise entre 1,5 et 3.

6. Lampe à décharge haute pression (5) comprenant une ampoule externe de forme tubulaire, **caractérisé en ce que** ladite ampoule externe de la lampe à décharge haute pression comporte un générateur d'impulsions haute tension (1) selon l'une ou plusieurs des revendications 1 à 5.

7. Lampe à décharge haute pression selon la revendication 6, **caractérisée en ce que** ladite ampoule externe présente un diamètre intérieur compris entre 18 et 25 mm.

8. Lampe à décharge haute pression selon l'une des revendications 6 ou 7, **caractérisée en ce que** ladite lampe à décharge haute pression (5) comporte également une connexion (51, 52) du générateur à impulsions en spirale (1), permettant de produire la tension de charge dudit générateur à impulsions en spirale au moyen d'une amplification de résonance.

9. Lampe à décharge haute pression selon la revendication 8, **caractérisé en ce que** la connexion (51, 52) est placée dans le culot.

10. Lampe à décharge haute pression selon l'une des revendications 6 à 8, **caractérisée en ce que** la connexion (51, 52) est placée avec le générateur d'impulsions en spirale (1) dans l'ampoule externe de la lampe à décharge haute pression (5).
